# EUROPÄISCHE PATENTSCHRIFT

(11) **EP 2 175 758 B1**
(45) Veröffentlichungstag und Bekanntmachung des Hinweises auf die Patenterteilung: **26.11.2014**
(21) Anmeldenummer: 08801078.0
(22) Anmeldetag: 30.07.2008
(51) Int. Cl.: A47C 1/14, A47C 7/66

(54) **Sonnenliege**
Deck chair
Bain de soleil

(30) Priorität: 03.08.2007 DE 102007036829
(43) Veröffentlichungstag der Anmeldung: 21.04.2010
(73) Patentinhaber: AGUTI PRODUKTENTWICKLUNG & DESIGN GMBH, 88085 Langenargen (DE)
(72) Erfinder: GRIEGER, Andreas, 88079 Kressbronn (DE)
(74) Vertreter: Dobler, Markus
(86) Internationale Anmeldenummer: PCT/DE2008/001240
(87) Internationale Veröffentlichungsnummer: WO 2009/018805

(56) Entgegenhaltungen:
- EP-A1- 1 415 631
- WO-A-99/12512
- DE-A1- 19 754 724
- GB-A- 1 600 866
- GB-A- 2 211 372
- US-A- 5 749 387

## Beschreibung

Die Erfindung betrifft eine Sonnenliege nach Anspruch 1.

### Stand der Technik:

Sonnenliegen bzw. Sonnenstühle und dergleichen mit daran ausgebildetem Sonnenschutz bzw. Schutzelementen insbesondere für den Kopfbereich einer Person, welche die Sonnenliege nutzt, sind in vielfacher Ausgestaltung bekannt. Diese Anordnungen sind häufig umständlich zu bedienen bzw. im Hinblick auf eine flexible Verwendung für unterschiedliche Einsatzfälle nicht ausgereift.

Die DE 197 54 724 A1 zeigt eine Sonnenliege nach dem Oberbegriff des Anspruchs 1.

### Aufgabe und Vorteile der Erfindung:

Aufgabe der vorliegenden Erfindung ist es, eine Sonnenliege für eine Person mit einem Schutzdach bereitzustellen, welche effektiver eingesetzt und insbesondere flexibel verwendet werden kann.

Diese Aufgabe wird durch den Anspruch 1 gelöst. In den abhängigen Ansprüchen sind weitere vorteilhafte Ausführungsformen der Erfindung aufgezeigt.

Die Erfindung geht von einer Sonnenliege für eine Person mit einem Schutzdach und einer Liegeeinheit aus. Das Schutzdach ist als ein Oberteil derart ausgebildet, dass es zur Liegeeinheit als Unterteil in einer Weise passt, dass beide Teile in einem Zustand eine geschlossene Einheit bilden, innerhalb welcher sich eine Liegefläche der Liegeeinheit befindet. Die geschlossene Einheit kann darüber hinaus jederzeit wieder in eine geöffnete Position gebracht bzw. für eine Nutzung als Liege wieder verstellt werden.

Weiter sind Führungsmittel vorgesehen, an denen das Oberteil und/oder das Unterteil bewegbar aufgenommen sind. Mit den Führungsmitteln lässt sich die Position des Oberteils bzw. des Unterteils bequem in vertikaler bzw. ggf. horizontaler Richtung verstellen.

Weiter sind Mittel vorgesehen, mit denen bei geschlossener Einheit die Liegefläche witterungsgeschützt ist. Damit kann bei Nichtnutzung der Sonnenliege insbesondere die Liegefläche so im geschlossenen Zustand der Sonnenliege gegen äußere Einflüsse geschützt werden, dass die Liegefläche nicht verschmutzt, beschädigt oder nass wird bzw. insgesamt schnell altert. Denn Sonnenliegen werden in der Regel hauptsächlich unter freiem Himmel genutzt und unterschiedlichen Wettersituationen ausgesetzt. Dabei kann die Sonnenliege und insbesondere die Liegefläche stark in Mitleidenschaft gezogen werden.

Dadurch kann das Schutzdach zum Beispiel ein Sonnen- oder Regendach bzw. ein Windblockelement derart auf ein zur Sonnenliege gehöriges Unterteil abgestimmt sein, dass diese miteinander eine platzsparende bzw. kompakte Einheit bilden. Außerdem kann die Vorrichtung in einem Schließzustand gegen äußere Einflüsse stabilisiert und geschützt bzw. in einen gegen Beschädigung oder Verschmutzung unempfindlichen Zustand gebracht werden.

Insbesondere kann der Umbau allein durch eine Person bzw. ohne merkliche Kraftanstrengung bzw. mit wenigen Handgriffen bzw. ohne Werkzeug oder Hilfsmittel erfolgen. Dies ermöglicht auch älteren oder gebrechlichen Personen eine uneingeschränkte Nutzung der Sonnenliege.

Das Unterteil, welches die Liegeeinheit bildet, umfasst in der Regel eine Liegefläche für die mindestens eine Person, wobei hier unterschiedliche Ausgestaltungen denkbar sind. Grundsätzlich kann die Liegefläche so gestaltet sein, dass bequem auch zwei oder mehr Personen Platz finden können. Die Liegefläche kann zudem über eine Verstellmöglichkeit verfügen, um die im Wesentlichen ebene Liegefläche in ihrer Position bzw. Ausrichtung zu verstellen, z.B. in einen Sitz für eine oder mehrere Personen mit z.B. aufgestellter Rückenlehne umzubauen.

Zum Beispiel kann eine dauerhaft vorgesehene oder austauschbare Polsterung bzw. eine feste bzw. unnachgiebige Auflage vorgesehen werden, die ohne Einstellmöglichkeiten oder in ihrer Ausrichtung verstellbar sind. Mit der Möglichkeit, aus dem Oberteil bzw. aus dem Schutzdach und dem Unterteil bzw. der Liegeeinheit eine geschlossene Einheit zu bilden, ist die Sonnenliege auch bei Nichtnutzung durch eine Person vorteilhaft gegenüber nicht erfindungsgemäßen Sonnenliegen ausgestattet. Außerdem kann mit der geschlossenen Einheit erreicht werden, dass das Schutzdach und die Liegeeinheit nicht getrennt voneinander verstaut werden sondern unverlierbar zusammenbleiben. Dies kann insbesondere bei einer Nutzung der Sonnenliege in größeren Stückzahlen an einem Ort z.B. in einer Hotel- oder Ferienanlage hilfreich sein.

Außerdem ist es regelmäßig nur schwierig möglich, zum Beispiel eine nicht benötigte Sonnenliege mit Sonnendach schnell und einfach zu verstauen bzw. an einem vom Einsatzort entfernten Bereich aufzubewahren, da die Sonnenliege sehr sperrig ist. Auch diesem Umstand wird erfindungsgemäß Abhilfe geschaffen.

Erfindungsgemäß kann die Liegefläche, die häufig vergleichsweise empfindlich gegen äußere Einflüsse ist, über eine lange Lebensdauer ein positives Erscheinungsbild behalten bzw. länger einsetzbar bleiben, bevor sie ausgetauscht oder gereinigt werden muss. Dies ist insbesondere für hochwertige Sonnenliegen bzw. für Liegen in einer anspruchsvollen Umgebung beispielsweise in Hotelanlagen der gehobenen Klasse vorteilhaft.

Außerdem kann beispielsweise aufgrund der schließbaren Einheit, in welcher die Liege witterungsgeschützt ist, auf andere zusätzliche Schutzmaßnahmen wie beispielsweise eine Umhüllung mit einem gesonderten Schutzelement z.B. mit einer Schutzfolie verzichtet werden.

Bevorzugt sind das Oberteil und/oder das Unterteil ausgebildet, um bei geschlossener Einheit eine Kapsel zu bilden. Mit einer geschlossenen Kapsel kann eine besonders kompakte bzw. platzsparende Anordnung der Sonnenliege im geschlossenen Zustand realisiert werden. Zudem kann mit einer geschlossenen Kapsel ein Rundumschutz bzw. eine allseitige Abtrennung der Sonnenliege nach außen bereitgestellt werden. Die Möglichkeit eine Kapsel aus Oberteil und/oder Unterteil bilden zu können, bietet auch insofern Vorteile, dass eine Kapselform unter ästhetischen Aspekten oftmals als formschön empfunden wird. Außerdem kann eine Außengestalt der geschlossenen Einheit beispielsweise in Kugel- oder Eiform herstellungstechnisch bzw. unter mechanischen Aspekten vorteilhaft sein.

In vorteilhafter Weise umfassen das Oberteil und das Unterteil jeweils einen festen Gehäuseabschnitt, welche bei geschlossener Einheit durch das Oberteil und das Unterteil gemeinsam ein Festgehäuse bilden. Damit kann besonders stabil bzw. mechanisch robust das Schutzdach bzw. die Liegeeinheit ausgestaltet werden und bei geschlossener Einheit ein allseitig vorhandenes festes Gehäuse das Innere der Sonnenliege umschließen. Dies kann insbesondere für einen robusten Einsatz bzw. Umgang oder beim Transport der geschlossenen Einheit vorteilhaft sein. Auch zu Reinigungszwecken kann ein Festgehäuse Vorteile bringen.

Grundsätzlich sind unterschiedlichste Materialien bzw. Strukturen oder Gestaltungen für das Oberteil bzw. das Unterteil möglich, z.B. können diese Teile transparente Abschnitte, ein Gewebe oder Stoff, einen Feststoff oder auch verschiedene Kombinationen von Materialien umfassen.

Es ist außerdem vorteilhaft, dass Verfahrmittel zum Bewegen der Sonnenliege vorgesehen sind. Denn es ist vorteilhaft, dass die Sonnenliege mobil ist, um z.B. von einem Einsatzort an einen anderen Ort, beispielsweise zum Lagern bzw. Reinigen zu bringen. Außerdem kann die Sonnenliege bequem an unterschiedliche Stellen eingesetzt werden. Die Verfahrmittel können z.B. Rollen, Räder oder Schienen umfassen bzw. ggf. motorisch angetrieben arbeiten, beispielsweise mit einem Elektromotor, z.B. mit Solarstrom über eine Solareinheit an der Sonnenliege selbst.

In einer überdies bevorzugten Ausgestaltungsform des Erfindungsgegenstandes sind Schließmittel vorhanden, insbesondere an dem Oberteil und/oder dem Unterteil, mit denen die geschlossene Einheit aus Oberteil und Unterteil verschließbar ist. Damit kann bei einer geschlossenen Einheit, die verschlossen ist, ein unerwünschtes bzw. unrechtmäßiges öffnen der geschlossenen Sonnenliege vermieden werden. Dies ist insbesondere vorteilhaft, um Beschädigungen oder Diebstahl von Teilen im Inneren der geschlossenen Sonnenliege vorzubeugen oder eine nicht autorisierte Nutzung als Sonnenliege zu unterbinden. Außerdem kann ggf. das Innere der Sonnenliege bei geschlossener Einheit zur sicheren Unterbringung von darin belassenen Gegenständen genutzt werden, da diese nicht von außen durch Unberechtigte zugänglich sind. Beispielsweise können dann auch über Nacht Gegenstände in der verschlossenen Sonnenliege verbleiben, wodurch ein Zusatznutzen beispielsweise als Unterbringungsvorrichtung insbesondere für Gegenstände, die beim Sonnenbaden Verwendung finden, möglich ist. Als Schließmittel kommt z.B. ein mit einem Schlüssel bedienbares Schloss z.B. Vorhängeschloss in Frage oder auch andere Einrichtungen, z.B. elektrisch unterstützte Systeme mit Codekarte oder Eingabe eines Zugangscodes.

Insbesondere können das Oberteil und das Unterteil relativ zueinander bewegt werden, indem entweder nur ein Teil, also Ober- oder Unterteil, oder indem beide Teile bewegbar sind und deren Abstand zueinander veränderbar ist. Damit lässt sich beispielsweise ein Sonnendach bzw. ein Schutzdach an den Stand der Sonne bzw. an andere Gegebenheiten anpassen, zum Beispiel zum Wind- oder Sichtschutz. Außerdem kann das Oberteil bzw. das Unterteil in die bzw. aus der Stellung bei geschlossener Einheit gebracht werden. Dazu kann das Oberteil bzw. das Unterteil an den Führungsmitteln bewegt werden. Zum Beispiel können zum Ober- bzw. Unterteil gehörige Abschnitte entlang einer Schiene oder einem Profil gleiten oder über einen getriebeartigen Mechanismus in Eingriff sein, wobei ein Abschnitt an einem dementsprechenden Gegenabschnitt vorbeibewegt wird z.B. ein Zahnrad an einer dazu passenden Zahnstange. Die Bewegung des Ober- oder Unterteils kann von Hand erfolgen oder über eine Antriebseinheit angetrieben z.B. über einen Elektromotor.

Gegebenenfalls sind Verrastungsmittel vorgesehen, mit welchen das Oberteil- bzw. Unterteil in einer erreichten Position an den Führungsmitteln fixiert werden kann. Diese Verrastungsmittel sind insbesondere ohne weiteres von Hand bedienbar bzw. eine Verrastung lösbar bzw. einrichtbar. Relativ einfache Verrastungsmittel können zum Beispiel gebildet sein durch Bohrungen entlang einem langgestreckten Führungsprofil, in welche ein zum Oberteil bzw. Unterteil gehöriges passendes Einsteckteil eingreifen kann.

Bevorzugt sind das Oberteil und/oder das Unterteil entlang der Führungsmittel verfahrbar, insbesondere für eine Fixierung an unterschiedlichen Stellen der Führungsmittel.

Damit lässt sich individuell zum Beispiel vom Sonnenstand bzw. von anderen äußeren Einflüssen abhängig das Unterteil und insbesondere das Oberteil in eine gewünschte festgelegte Position bringen, insbesondere bezüglich einer vertikalen bzw. horizontalen Position.

Als bevorzugte Ausgestaltung des Erfindungsgegenstands wird vorgeschlagen, dass die Führungsmittel so gestaltet sind, dass das Oberteil und/oder das Unterteil um eine Körperachse der Führungsmittel drehbar aufgenommen sind. Damit können unterschiedliche Ausrichtungen durch Verdrehen insbesondere um die Längsachse der Führungsmittel, an denen das betreffende Ober- oder Unterteil aufgenommen ist, erreicht werden. Dies ermöglicht ebenfalls z.B. bei fester Position der Liegeeinheit immer eine Nachstellung des Ober- bzw. Unterteils für eine dauerhafte Beschattung des Kopfes einer auf der Liegeeinheit sich befindenden Person bei veränderlichem Sonnenstand.

Weiter ist es von Vorteil, dass Verschwenkmittel vorhanden sind, mit denen das Oberteil und/oder das Unterteil in unterschiedliche Schwenkstellungen bringbar sind. Auch diese Maßnahme erhöht den Nutzkomfort der Sonnenliege, insbesondere um ein Schutzdach bzw. Sonnendach exakt an äußere Gegebenheiten bzw. insbesondere dem aktuellen Sonnenstand anzupassen und eine optimale Beschattung für eine Person auf der Liegefläche der Liege Einheit zu gewährleisten. Auch kann das Unterteil ggf. verkippt werden, um z.B. unterschiedliche Ausrichtungen der Liege- oder Sitzposition zu erreichen.

Schließlich wird weiter vorgeschlagen, dass das Oberteil und/oder Unterteil jeweils über einen Ausleger, der an einem Führungsabschnitt angebracht ist, aufgenommen sind. Damit lässt sich eine ideale Beanstandung des Oberteils bzw. des Unterteils über einen entsprechenden Ausleger von einem beispielsweise vertikal verlaufenden Führungselement erreichen. Außerdem kann entsprechend der Außenabmessungen von Oberteilen bzw. Unterteilen ein dazu passender Ausleger vorgesehen werden. So kann beispielsweise das Oberteil bzw. das Unterteil individuell positioniert werden, indem sowohl das Oberteil bzw. das Unterteil entlang dem Ausleger als auch der betrachtete Ausleger entlang dem Führungsabschnitt in verschiedene Anbringpositionen bringbar ist, insbesondere stufenlos daran verfahrbar und in der erreichten Position fixierbar ist.

Vorteilhaft ist es, wenn am Oberteil und/oder Unterteil eine Vorrichtung zur Gewinnung von elektrischer Energie aus Sonnenlicht vorgesehen ist. Mit der Sonneneinstrahlung kann elektrischer Strom erzeugt werden und einem Stromspeicher und/oder einem elektrischen Verbraucher zugeführt werden. Insbesondere kann eine Solarzelleneinheit bzw. eine Solarfolie auf der Oberseite des Oberteils positioniert werden. Insbesondere lassen sich an der Sonnenliege integrierte bzw. fest vorhandene elektrische Verbraucher oder externe beliebige andere geeignete elektrische Verbraucher mit dem so gewonnen Strom betreiben. Insbesondere ist damit eine autarke Stromversorgung der Sonnenliege möglich. Als Verbraucher in bzw. an der Sonnenliege kommen eine Reihe von Geräten in Frage, z.B. zur Beleuchtung, Kühlung, Lüftung, Kommunikation und dergleichen. So kann z.B. ein Kühlschrank, ein Ventilator, ein Telefon, ein Radio, eine HIFI-Anlage, ein Fernseher oder ein Computer oder andere Einrichtungen mit dem vor Ort umweltfreundlich erzeugten Strom genutzt werden. Außerdem kann mit dem Solarstrom ggf. über einen Stromspeicher die Sonnenliege elektromotorisch verstellt bzw. bewegt oder elektrisch gesichert werden.

Es ist überdies vorteilhaft, wenn ein Schutzelement zwischen Oberteil und Unterteil vorhanden ist, mit dem eine Abtrennung eines Innenbereichs der Sonnenliege einrichtbar ist. Damit lässt sich im geöffneten Zustand zum Beispiel ein Insekten-, Wind-, Regen- und/oder Sichtschutz bereitstellen, durch den insbesondere die Person auf der Liegefläche der Sonnenliege nach außen geschützt bzw. durch einen Vorhang umgeben ist. Das Schutzelement kann insbesondere ein flexibles dünnwandiges z.B. perforiertes Element sein, zum Beispiel ein leichtes Gewebe oder Netz z.B. in der Art eines Moskitonetzes oder eine Plane, Folie oder dergleichen. Insbesondere kann das Schutzelement am Oberteil z.B. an dessen Rand umlaufend lösbar befestigt sein und sich beim Bewegen des Oberteils nach oben von selbst aufspannen und bis zum Unterteil erstrecken. Beim Zusammenschieben kann das Schutzelement von seinem unteren Rand her selbsttätig auf der Liegefläche abgelegt werden.

### Figurenbeschreibung:

Weitere Vorteile und Einzelheiten der Erfindung sind anhand von zwei in den Figuren dargestellten Ausführungsbeispielen einer erfindungsgemäßen Sonnenliege näher erläutert. Im Einzelnen zeigt:
- Figur 1: eine erfindungsgemäße Sonnenliege mit verkipptem Sonnendach in perspektivischer Ansicht schräg von hinten,
- Figur 2: die Sonnenliege gemäß Figur 1 perspektivisch von der Seite,
- Figur 3: die Sonnenliege gemäß der Figuren 1 und 2 bei nicht verkipptem Sonnendach perspektivisch von oben,
- Figur 4: die Sonnenliege gemäß Figur 3 perspektivisch von der Seite,
- Figur 5: die Sonnenliege gemäß Figuren 1 bis 4 in perspektivischer Seitenansicht, wobei Oberteil und Unterteil eine geschlossene Einheit bilden,
- Figur 6: eine weitere erfindungsgemäße Sonnenliege mit Schutzvorrichtung und
- Figur 7: die Sonnenliege gemäß Figur 6 mit zusammengeschobener Schutzvorrichtung und angedeuteter Wickelvorrichtung.

Figur 1 zeigt eine mobile Sonnenliege 1 mit integriertem Sonnenschutz. Die Sonnenliege 1 umfasst ein Oberteil, welches als Sonnendach 2 ausgebildet ist und ein Unterteil, welches als Liegeeinheit 3 dient. sind als zueinander passende Teile derart ausgestaltet, dass eine feste Halbschale 2a, welche das Sonnendach 2 im Wesentlichen bildet, auf eine sich nach oben öffnende entsprechend ausgestaltete Halbschale 3a der Liegeeinheit 3 passt. Die beiden Halbschalen 2a und 3a umfassen ein etwa formgleiches Gehäuse, hier rundschalenförmig. In der durch die Halbschale 3a gebildeten Vertiefung der Liegeeinheit 3 befindet sich ein Liegepolster 3b, welches dazu dient, einer darauf liegenden Person eine bequeme Unterlage zu bieten.

Prinzipiell kann die Vertiefung der Halbschale 2a des Sonnendachs 2 zur Unterbringung von Zusatzfunktionen dienen, z.B. mit einer Beleuchtung oder einer Kühleinheit versehen sein.

Das Sonnendach 2 ist oberhalb der Liegeeinheit 3 angeordnet und über einen Ausleger 5 entlang einer vertikal ausgerichteten Stange 4 geführt bewegbar. Die Stange 4 ist hier beispielsweise als Rundprofil aus Metall bzw. Edelstahl ausgestaltet. An dem Ausleger 5 ist das Sonnendach 2 über ein Lager 6 (siehe Figur 3 bis Figur 5) gehalten, wobei der Ausleger 5 quer zur Stange 4 über eine die Stange 4 umgreifende Führungshülse 5a an der Stange 4 verschieblich nach oben bzw. nach unten bewegbar ist.

Über das Lager 6, in dem eine Verkippfunktion integriert ist, kann ein Verschwenken der Halbschale 2a insbesondere um die Längsachse des Auslegers 5 ermöglicht werden. Eine zu einer Neutralstellung geneigten Verkipp- bzw. Schrägstellung des Sonnendachs 2 ist in den Figuren 1 und 2 gezeigt. Prinzipiell kann die Halbschale 2a um beliebige Winkel um die Längsachse des Auslegers 5 verschwenkt werden. Damit der Ausleger 5 keine räumliche Behinderung für ein allseitiges Verkippen der Halbschale 2a darstellt, kann in einer nicht gezeigten Variante das Lager 6 z.B. über ein Zwischenstück vom Ausleger 5 beabstandet sein.

Mit einem Verkippen bzw. drehbaren Bewegen der Halbschale 2a um 180 Winkelgrade gegenüber der in Figur 4 gezeigten Position, kann beispielsweise auch ein Zusatznutzen durch die Halbschale 2a erreicht werden, indem die Halbschale 2a einen nach oben offenen Behälter bildet. Dadurch lässt sich beispielsweise in regenarmen Regionen kurzzeitig eine gewisse Wasserspeicherung bzw. eine Regenwassersammlung erzielen. Alternativ kann eine so ausgerichtete Halbschale 2a insbesondere bei entsprechend weit nach unten gefahrener Stellung zur Unterbringung bzw. zum Transport von Gegenständen nutzen.

Im unteren bodennahen Bereich der Stange 4 schließt sich ein umgebogen ausgebildeter Abschnitt an, der sich bis zu einer Bodenplatte 7 erstreckt, an welcher oberhalb die Halbschale 3a befestigt ist. An der Bodenplatte 7 kann die Halbschale 3a beispielsweise fest fixiert sein oder alternativ daran beweglich insbesondere verdrehbar bzw. verschwenkbar oder verschieblich aufgenommen sein, um ggf. die Halbschale 3a ausrichten zu können.

Im oder nahe am umgebogenen unteren Abschnitt der Stange 4 sind zwei zur Längsachse der Stange 4 abgewinkelte Streben 8a und 8b ausgebildet, an deren unterem Ende jeweils ein Laufrad 9a bzw. 9b drehbar aufgenommen ist. Über die Laufräder 9a und 9b kann die gesamte Liegevorrichtung 1 bewegt werden. Hierzu kann durch Verkippen der Stange 4 in Richtung P1 gemäß Figur 2 bzw. durch geringfügiges Anheben der Liegeeinheit 3 die Liegevorrichtung 1 mittels der Laufräder 9a und 9b rollend bewegt werden. Dies kann problemlos von einer Person ohne größere Kraftanstrengung geleistet werden.

In Figur 3 ist die Sonnenliege 1 perspektivisch schräg von oben dargestellt, wobei die Anordnung der Halbschale 2a über den Ausleger 5 bzw. über das Lager 6 deutlich wird. Durch den gebogenen Doppelpfeil P2 in Figur 3 ist die Verdrehbarkeit des Sonnendachs 2 um die Längsachse der Stange 4 angedeutet. Prinzipiell kann das Sonnendach 2 um 360° bezüglich der Längsachse der Stange 4 verschwenkt werden. An der Führungshülse 5a ist eine geeignete Vorrichtung (nicht gezeigt) zum Lösen bzw. Feststellen des Auslegers 5 gegenüber der Stange 4 vorhanden. Dies kann beispielsweise eine Feststellschraube mit Schraubenkopf sein, welche eine Wandung der Führungshülse 5a über eine Gewindebohrung durchgreift und in einem entsprechend weit eingeschraubten Zustand mit dem vorderen Ende der Feststellschraube gegen einen Außenabschnitt der Stange 4 andrückt bzw. durch Herausschrauben der Feststellschraube eine Beweglichkeit der Hülse 5a und damit des Auslegers 5 gegenüber der Stange 4 gegeben ist.

In den Figuren 3 bis 5 ist eine Neutralstellung des Sonnendaches 2 bzw. eine in etwa horizontale Ausrichtung des unteren Randes der Halbschale 2a des Sonnendaches 2 dargestellt.

In den gezeigten Aufstellpositionen der Sonnenliege 1 ist diese über die Laufräder 9a und 9b und die Unterseite der Bodenplatte 7 am Boden gegen Umkippen gesichert stabil abgestützt, was die Nutzstellung für die Sonnenliege 1 darstellt. Das Gewicht einer auf der Liegeeinheit liegenden Person wird dadurch sicher aufgenommen. Die Stange 4 ist dabei vertikal ausgerichtet, wobei alternativ auch eine leichte Schrägstellung der Stange 4 möglich sein könnte. Die Halbschale 2a kann mittels Ausleger 5 und Führungshülse 5a an der Stange 4 nach unten gemäß Pfeil P3 bzw. entgegengesetzt nach oben verfahren werden. Das Sonnendach 2 bzw. die Halbschale 2a kann nach unten bis in die gemäß Figur 5 gezeigte Position gebracht werden. In der Position gemäß Figur 5 kommt ein umlaufender Rand 2b der Halbschale 2a passend in Anlage mit einem umlaufenden Rand 3c der unteren Halbschale 3a, wobei diese miteinander eine Art gekapselte Einheit bilden können. Die Ränder 2b und 3c sind dafür z.B. so aufeinander abgestimmt, dass beispielsweise durch ineinander eingreifende Konturen bzw. durch Dichtelemente wie beispielsweise eine Gummilippe oder ein umlaufender O-Ring die geschlossene Einheit gemäß Figur 5 ggf. unter zu Hilfenahme geeigneter Verschlussmittel nach außen abgedichtet ist. Damit lässt sich insbesondere eine witterungsgeschützte Anordnung des Inneren der Sonnenliege 1 im geschlossenen Zustand realisieren. Insbesondere kann das Liegepolster 3b bzw. Gegenstände im Inneren der von den beiden Halbschalen 2a und 3a umgebenen Bereichs abgeschottet werden. Als Verschlussmittel können beispielsweise Bügelschnallen verwendet werden, welche durch Einhaken eines schwenkbaren Ringspanners in einen von diesem umgriffenen Haken zu einem Anpressen der beiden Halbschalen 2a und 3a gegeneinander führt. Insbesondere sind mehrere über den Außenumfang im Randbereich der beiden Halbschalen 2a und 3a verteilte Verschlussmittel (nicht dargestellt) vorgesehen.

Der geschlossene Zustand gemäß Figur 5 ist auch dazu geeignet, die so geschlossene Sonnenliege 1 an einen Lagerplatz bzw. an einen anderen Ort beweglich zu transportieren.

Die Halbschalen 2a und 3a sind insbesondere aus einem robusten bzw. mechanisch stabilem Material gebildet, beispielsweise aus Leichtmetall bzw. Aluminiumwerkstoff, Edelstahl oder einem festen Kunststoff z.B. Carbonfaserstoff, bzw. ggf. aus einem Hartholz oder einem anderen Naturwerkstoff.

Figur 6 und 7 zeigen eine alternative erfindungsgemäße Sonnenliege 10, welche einen Grundaufbau entsprechend der Sonnenliege gemäß der Figuren 1 bis 5 aufweist. Für einen Sicht- bzw. Wetterschutz eines Innenbereichs der Sonnenliege 10 ist beispielsweise ein textilartiger Vorhang 11 in der Art einer Stoffbespannung zwischen einer oberen Halbschale 12a eines Sonnendaches 12 und einer unteren Halbschale 13a einer Liegeeinheit 13 vorgesehen. Innen an der oberen Halbschale 12a ist der Vorhang 11 hier umlaufend über eine obere Aufnahme 14 befestigt. Die obere Aufnahme 14 ist beispielsweise eine Führungsschiene, entlang derer der Vorhang beliebig zusammengeschoben oder auseinandergezogen werden kann. Figur 6 zeigt den teilweise auseinandergezogenen Zustand des Vorhangs 11. Mit dem Vorhang 11 und der oberen Aufnahme 14 ist insbesondere eine vollständige Umschließung des Innenbereichs der Liegevorrichtung 10 möglich.

Ein unterer Rand des Vorhangs 11 kann für eine definierte Positionierung und ein kontrolliertes Auseinanderziehen bzw. Zusammenschieben des Vorhangs 11 an einer unteren Aufnahme 15 innen an der Halbschale 13a aufgenommen sein, zum Beispiel an einer umlaufenden Führungsschiene.

Figur 7 deutet stark schematisiert einen vollständig zusammengeschobenen Zustand des Vorhangs 11 an, der im Bereich einer oberen Wickelanordnung 16 an der oberen Halbschale 12a und einer unteren Wickelanordnung 17 an der unteren Halbschale 13a zusammengeschoben ist. Mit Hilfe der Wickelanordnungen 16, 17 kann der zusammengeschobene Vorhang 11 beim Zusammenschieben der Halbschalen 12a und 13a sauber und selbsttätig aufgewickelt werden. Als Wickelelorgane der Wickelanordnungen 16, 17 kommen beispielsweise ggf. motorisch getriebene Wickelwellen 18, 19 in Frage, auf denen der Vorhang 11 aufwickelbar ist, was die beiden Pfeile P4 und P5 andeuten, bzw. beim wieder Auseinanderschieben der Halbschalen 12a und 13a wieder abgewickelt werden kann. Eine Verschmutzung oder Beschädigung des Vorhangs 11 durch undefiniert abgelegte Bereiche des Vorhangs 11 können so vermieden werden.

### Bezugszeichenliste:

- 1: Sonnenliege
- 2: Sonnendach
- 2a: Halbschale
- 2b: Rand
- 3: Liegeeinheit
- 3a: Halbschale
- 3b: Liegepolster
- 3c: Rand
- 4: Stange
- 5: Ausleger
- 5a: Führungshülse
- 6: Lager
- 7: Bodenplatte
- 8a: Strebe
- 8b: Strebe
- 9a: Laufrad
- 9b: Laufrad
- 10: Sonnenliege
- 11: Vorhang
- 12: Sonnendach
- 12a: Halbschale
- 13: Liegeeinheit
- 13a: Halbschale
- 14: Aufnahme
- 15: Aufnahme
- 16: Wickelanordnung
- 17: Wickelanordnung
- 18: Wickelwelle
- 19: Wickelwelle

## Patentansprüche

1. Sonnenliege (1) für eine Person, wobei die Sonnenliege für eine Nutzung durch eine Person im geöffneten Zustand ausgelegt ist, mit einem Schutzdach (2) und einer Liegeeinheit (3), wobei das Schutzdach (2) als ein Oberteil derart ausgebildet ist, dass es zur Liegeeinheit (3) als Unterteil in einer Weise passt, dass beide Teile in einem Zustand eine geschlossene Einheit bilden, innerhalb welcher sich eine Liegefläche (3b) der Liegeeinheit (3) befindet, **dadurch gekennzeichnet, dass** Führungsmittel (4) vorgesehen sind, an denen das Oberteil bewegbar aufgenommen ist, so dass die Position des Oberteils in vertikaler Richtung verstellbar ist und Mittel vorgesehen sind, mit denen bei geschlossener Einheit die Liegefläche (3b) witterungsgeschützt ist.

2. Sonnenliege nach Anspruch 1, **dadurch gekennzeichnet, dass** das Oberteil (2) und/oder das Unterteil (3) ausgebildet sind, um bei geschlossener Einheit eine Kapsel zu bilden.

3. Sonnenliege nach Anspruch 1 oder 2, **dadurch gekennzeichnet, dass** das Oberteil (2) und das Unterteil (3) jeweils einen festen Gehäuseabschnitt (2a, 3a) umfassen, welche bei geschlossener Einheit durch das Oberteil und das Unterteil gemeinsam ein Festgehäuse bilden.

4. Sonnenliege nach einem der vorhergehenden Ansprüche, **dadurch gekennzeichnet, dass** Verfahrmittel (9a, 9b) zum Bewegen der Sonnenliege (1) vorgesehen sind.

5. Sonnenliege nach einem der vorhergehenden Ansprüche, **dadurch gekennzeichnet, dass** Schließmittel vorhanden sind, insbesondere an dem Oberteil (2) und/oder dem Unterteil (3), mit denen die geschlossene Einheit aus Oberteil (2) und Unterteil (3) verschließbar ist.

6. Sonnenliege nach einem der vorhergehenden Ansprüche, **dadurch gekennzeichnet, dass** Führungsmittel (4, 6) vorgesehen sind, an denen das Oberteil (2) und/oder das Unterteil (3) bewegbar aufgenommen sind.

7. Sonnenliege nach einem der vorhergehenden Ansprüche, **dadurch gekennzeichnet, dass** das Oberteil (2) und/oder das Unterteil (3) entlang der Führungsmittel (4) verfahrbar sind, insbesondere für eine Fixierung an unterschiedlichen Stellen der Führungsmittel (4).

8. Sonnenliege nach einem der vorhergehenden Ansprüche, **dadurch gekennzeichnet, dass** die Führungsmittel (4, 6) so gestaltet sind, dass das Oberteil (2) und/oder das Unterteil (3) um eine Körperachse der Führungsmittel (4, 6) drehbar aufgenommen sind.

9. Sonnenliege nach einem der vorhergehenden Ansprüche, **dadurch gekennzeichnet, dass** Verschwenkmittel (5a, 6) vorhanden sind, mit denen das Oberteil (2) und/oder das Unterteil (3) in unterschiedliche Schwenkstellungen bringbar sind.

10. Sonnenliege nach einem der vorhergehenden Ansprüche, **dadurch gekennzeichnet, dass** das Oberteil (2) und/oder Unterteil (3) jeweils über einen Ausleger (5), der an einem Führungsabschnitt (4) angebracht ist, aufgenommen sind.

11. Sonnenliege nach einem der vorhergehenden Ansprüche, **dadurch gekennzeichnet, dass** am Oberteil (2) und/oder Unterteil (3) eine Vorrichtung zur Gewinnung von elektrischer Energie aus Sonnenlicht vorgesehen ist.

12. Sonnenliege nach einem der vorhergehenden Ansprüche, **dadurch gekennzeichnet, dass** ein Schutzelement zwischen Oberteil (2) und Unterteil (3) vorhanden ist, mit dem eine Abtrennung eines Innenbereichs der Sonnenliege einrichtbar ist.

## Claims

1. Sun lounger (1) for a person, said sun lounger being designed to be used by one person in the open state, comprising a protective roof (2) and a lounging unit (3), the protective roof (2) being designed as an upper part which fits into the lounging unit (3) as the lower part so that both parts in this position form a closed unit which encloses a lounging area (3b) of the lounging unit (3), **characterised in that** guiding means (4) are provided on which the upper part can be mounted movably, so that the position of the upper part can be adjusted in vertical direction and means are provided so that when the unit is closed the lounging area (3b) is protected from the weather.

2. Sun lounger according to claim 1, **characterised in that** the upper part (2) and/or the lower part (3) are designed to form a capsule when the unit is closed.

3. Sun lounger according to claim 1 or 2, **characterised in that** the upper part (2) and the lower part (3) each comprise a solid housing section (2a, 3a), which together form a solid housing when the upper and lower part are a closed unit.

4. Sun lounger according to one of the preceding claims, **characterised in that** moving means (9a, 9b) are provided for moving the sun lounger (1).

5. Sun lounger according to one of the preceding claims, **characterised in that** closing means are provided, in particular on the upper part (2) and/or the lower part (3), by means of which the closed unit consisting of the upper part (2) and lower part (3) can be closed.

6. Sun lounger according to one of the preceding claims, **characterised in that** guiding means (4,6) are provided, on which the upper part (2) and/or the lower part (3) can be mounted movably.

7. Sun lounger according to one of the preceding claims, **characterised in that** the upper part (2) and/or the lower part (3) can be moved along the guiding means (4), in particular for fixing at different points of the guiding means (4).

8. Sun lounger according to one of the preceding claims, **characterised in that** the guiding means (4, 6) are designed so that the upper part (2) and/or the lower part (3) are mounted rotatably about a body axis of the guiding means (4, 6).

9. Sun lounger according to one of the preceding claims, **characterised in that** pivoting means (5a, 6) are provided, by means of which the upper part (2) and/or the lower part (3) can be moved into different pivot positions.

10. Sun lounger according to one of the preceding claims, **characterised in that** the upper part (2) and/or lower part (3) are mounted respectively on a cross arm (5) which is attached to a guiding section (4).

11. Sun lounger according to one of the preceding claims, **characterised in that** a device for producing electrical energy from sunlight is provided on the upper part (2) and/or lower part (3).

12. Sun lounger according to one of the preceding claims, **characterised in that** a protective element is provided between the upper part (2) and lower part (3), by means of which an inner area of the sun lounger can be partitioned off.

## Revendications

1. Bain de soleil (1) pour une personne, le bain de soleil étant disposé en position ouverte pour une utilisation par une personne, avec un toit de protection (2) et une unité de couchage (3), le toit de protection (2) étant réalisé sous la forme d'une partie supérieure de telle sorte qu'il s'adapte à l'unité de couchage (3), réalisée sous la forme d'une unité inférieure, pour que les deux parties forment dans une position une unité fermée à l'intérieure de laquelle se trouve la surface pour s'étendre (3b) de l'unité de couchage (3), **caractérisé en ce que** des moyens de guidage (4) sont prévus sur lesquels la partie supérieure est reçue mobile de telle sorte que la position de la partie supérieure en direction verticale peut être réglée, et des moyens sont prévus à l'aide desquels la surface pour s'étendre (3b) est protégée des intempéries lorsque l'unité est fermée.

2. Bain de soleil selon la revendication 1, **caractérisé en ce que** la partie supérieure (2) et/ou la partie inférieure (3) sont conçues pour former une capsule en position fermée de l'unité.

3. Bain de soleil selon la revendication 1 ou 2, **caractérisé en ce que** la partie supérieure (2) et la partie inférieure (3) comprennent chacune une section de boîtier rigide (2a, 3a) qui forment ensemble avec la partie supérieure et la partie inférieure un boîtier rigide lorsque l'unité est fermée.

4. Bain de soleil selon l'une des revendications précédentes, **caractérisé en ce que** des moyens de déplacement (9a, 9b) sont prévus pour déplacer le bain de soleil (1).

5. Bain de soleil selon l'une des revendications précédentes, **caractérisé en ce que** des moyens de fermeture sont présents, notamment sur la partie supérieure (2) et/ou sur la partie inférieure (3), à l'aide desquels l'unité fermée constituée de la partie supérieure (2) et de la partie inférieure (3) peut être verrouillée.

6. Bain de soleil selon l'une des revendications précédentes, **caractérisé en ce que** des moyens de guidage (4, 6) sont prévus sur lesquels sont reçus de façon mobile la partie supérieure (2) et/ou la partie inférieure (3).

7. Bain de soleil selon l'une des revendications précédentes, **caractérisé en ce que** la partie supérieure (2) et/ou la partie inférieure (3) peuvent être déplacées le long des moyens de guidage (4), notamment en vue d'une fixation en différents points des moyens de guidage (4).

8. Bain de soleil selon l'une des revendications précédentes, **caractérisé en ce que** les moyens de guidage (4, 6) sont conçus de telle sorte que la partie supérieure (2) et/ou la partie inférieure (3) sont reçues pivotantes autour d'un axe propre des moyens de guidage (4, 6).

9. Bain de soleil selon l'une des revendications précédentes, **caractérisé en ce que** des moyens de pivotement (5a, 6) sont présents à l'aide desquels la partie supérieure (2) et/ou la partie inférieure (3) peuvent être placées dans différentes positions pivotées.

10. Bain de soleil selon l'une des revendications précédentes, **caractérisé en ce que** la partie supérieure (2) et/ou la partie inférieure (3) sont reçues chacune par le biais d'un bras (5) qui est placé sur une section de guidage (4).

11. Bain de soleil selon l'une des revendications précédentes, **caractérisé en ce qu'**il est prévu sur la partie supérieure (2) et/ou la partie inférieure (3) un dispositif pour produire de l'énergie électrique à partir de la lumière du soleil

12. Bain de soleil selon l'une des revendications précédentes, **caractérisé en ce qu'**un élément de protection est présent entre la partie supérieure (2) et la partie inférieure (3) à l'aide de laquelle il est possible de séparer une zone intérieure du bain de soleil.
